# EUROPÄISCHE PATENTSCHRIFT

(11) **EP 4 107 083 B1**
(45) Veröffentlichungstag und Bekanntmachung des Hinweises auf die Patenterteilung: **30.08.2023**
(21) Anmeldenummer: 22711028.5
(22) Anmeldetag: 07.03.2022
(51) Int. Cl.: B65D 47/08

(54) **ASEPTISCHER BEHÄLTERVERSCHLUSS MIT EINEM SCHARNIER UND EINEM MUNDSTÜCK**
ASEPTIC CONTAINER CLOSURE HAVING A HINGE AND A MOUTHPIECE
FERMETURE DE RÉCIPIENT ASEPTIQUE COMPRENANT UNE CHARNIÈRE ET UN EMBOUT BUCCAL

(30) Priorität: 10.03.2021 DE 102021105870; 28.05.2021 DE 102021113872; 07.12.2021 DE 102021132116
(43) Veröffentlichungstag der Anmeldung: 28.12.2022
(73) Patentinhaber: Bericap Holding GmbH, 55257 Budenheim (DE)
(72) Erfinder: NUSBAUM, Philippe, 64300 Orthez (FR)
(74) Vertreter: Alatis
(86) Internationale Anmeldenummer: PCT/EP2022/055746
(87) Internationale Veröffentlichungsnummer: WO 2022/189353

(56) Entgegenhaltungen:
- WO-A1-2008/024775
- GB-A- 2 430 667
- US-A- 3 240 405
- US-A- 5 088 612

## Beschreibung

### ANWENDUNGSGEBIET DER ERFINDUNG

Die Erfindung betrifft einen Behälterverschluss mit einem Basisteil, einem Ausgussbereich und einem Kappenteil, das mit dem Basisteil durch ein Scharnier verbunden ist und zwischen einer Schließstellung und einer offenen Stellung um eine senkrecht zur Bezugsachse verlaufende Schwenkachse hin und her drehbar ist.

### BISHERIGER STAND DER TECHNIK

Aus der Schrift DE69605288T2 ist ein Behälterverschluss der eingangs genannter Art bekannt, bei dem das Trinkteil eine umlaufende Wand aufweist, die um eine Bezugsachse des Behälterverschlusses verläuft und sich axial vom Basisteil bis zu einem umlaufenden oberen Rand des Ausgussbereichs erstreckt, der die Trinköffnung umgibt. Das Kappenteil weist einen Boden und eine Außenwand auf, die sich axial vom Boden bis zu einer umlaufenden Unterkante des Kappenteils erstreckt. In der Schließstellung ist das Trinkteil vom Kappenteil umgeben und gedeckt. In der offenen Stellung liegt das Kappenteil auf einer das Trinkteil gegenüberliegenden Seite einer ersten Bezugsebene des Behälterverschlusses, die die Achse des Scharniers enthält und parallel zur Bezugsachse verläuft. Das Scharnier ist als bistabiles Schnappscharnier ausgeführt und in einer Nut in der Außenwand des Kappenteils angeordnet, die eine undichte Stelle des Verschlusses darstellt. Um einen aseptischen Schutz des Ausgussbereichs zu gewährleisten, weist das Kappenteil eine innere Schürze, die sich vom Boden bis zu einem ringförmigen Dichtungskragen erstreckt, wobei in der Schließstellung die innere Schürze das Trinkteil umschließt und der Dichtungskragen an einer ringförmigen Dichtungsfläche des Basisteils anliegt, während die umlaufende Unterkante des Kappenteils einer Schulter des Basisteils gegenüberliegt. Mit dieser Konfiguration entsteht jedoch ein nicht aseptischer ringförmiger Hohlraum zwischen der Außenwand und der inneren Schürze, der durch das undichte Schnappscharnier kontaminiert werden kann und schwer abzuspülen ist. Außerdem beansprucht die hohe innere Schürze des Kappenteils ein Volumen, das den Gestaltungsspielraum für das Trinkteil einschränkt. Insbesondere sind der Abstand vom Basisteil zum oberen Rand des Ausgussbereichs und der Durchmesser dieses oberen Randes klein zu halten, damit das Trinkteil kein Hindernis beim Übergang des Kappenteils zwischen der Schließstellung und der offenen Stellung darstellt. Ferner erfordert dieser Verschluss eine erhebliche Menge an Kunststoffmaterial.

Mit einer kürzeren inneren Schürze, wie z.B. in GB2430667 offenbart, kann der obere Rand des Ausgussbereichs höher und breiter gestaltet werden, jedoch ist die Abdichtung des Ausgussbereichs gegen eine Kontaminierung durch den Spalt zwischen dem Scharnier und der äußeren Wand des Kappenteils nicht mehr gewährleistet.

Aus der EP2250102B1 ist ein Behälterverschluss bekannt, der mit einer aseptischen Abdichtung eines Trinkteils kompatibel ist. Der Verschluss weist ein Basisteil, ein Kappenteil und eine externe Scharnieranordnung auf, die so angeordnet ist, dass sie in geschlossener Stellung des Verschlusses radial nach außen aus dem Kappenteil und dem Basisteil des Verschlusses herausragt und mit diesen Teilen jeweils durch eine sich radial erstreckende Brücke verbunden ist. Damit wird erreicht, dass die Schnittstelle zwischen Scharnier und Kappenteil keine Undichtheit aufweist. Jedoch erfordert diese Scharnierkonfiguration sehr viel Platz in radialer Richtung. Ferner ist sie stoßempfindlich und schwer in einer Abfüllanlage zu montieren.

Aus der EP0590325 ist ein Behälterverschluss mit einem Basisteil und einem Kappenteil bekannt, wobei das Kappenteil mit dem Basisteil durch ein Schnappscharnier verbunden ist, welches zwei seitliche Scharnierlaschen und ein Mittenscharnier aufweist. Die Scharnierlaschen setzen an ihren Enden an in einer stufenförmigen Aussparung der Außenwand des Kappenteils bzw. des Basisteils freistehenden Stegen an, wobei diese Stege zur Vermeidung einer Überdehnung der Scharnierlaschen ausbiegbar sind. Das Mittenscharnier ist jedoch unmittelbar an der Außenwand des Kappenteils angebracht, und bildet eine undichte Stelle, so dass der Verschluss für eine aseptische Anwendung ungeeignet ist. Ferner liegt die Schwenkachse des Scharniers nah an der Außenwand, und die damit erreichbare Schenkbewegung des Kappenteils ist für einen Behälterverschluss mit einem sich axial erstreckenden Trinkteil ungeeignet.

Aus der WO 2008/024775 ist ein Behälterverschluss vorbekannt, mit einem Basisteil, einem Ausgussbereich, welches eine umlaufende Wand aufweist, die um eine Bezugsachse des Behälterverschlusses verläuft und sich axial vom Basisteil bis zu einem umlaufenden oberen Rand des Ausgussbereichs erstreckt, der eine Trinköffnung umgibt, einem Kappenteil, das mit dem Basisteil durch ein Scharnier verbunden und zwischen einer Schließstellung und einer offenen Stellung um eine senkrecht zur Bezugsachse verlaufende Schwenkachse hin und her drehbar ist. Das Kappenteil weist einen Boden und eine umlaufende Außenwand auf, wobei die umlaufende Außenwand eine innere Fläche des Bodens umgibt und sich axial vom Boden bis zu einer umlaufenden Unterkante des Kappenteils erstreckt. In der Schließstellung umgeben und decken die Außenwand und der Boden des Kappenteils den Ausgussbereich. Das Kappenteil weist eine Wand auf, die sich mit radialem Abstand zur Außenwand außerhalb der Außenwand erstreckt und mit der Unterkante des Kappenteils durch eine sich radial erstreckende Brücke des Kappenteils steif verbunden ist. In der Schließstellung ragt die Wand von der Brücke in einer dem Basisteil entgegengesetzter Richtung hinaus. Das Scharnier ist an der Ankerwand verbunden und erstreckt sich sich von der Ankerwand in Richtung vom Basisteil.

### DARSTELLUNG DER ERFINDUNG

Der Erfindung liegt die Aufgabe zu Grunde, ein Behälterverschluss der eingangs genannter Art zu Verfügung zu stellen, der zumindest einen der vorgenannten Nachteile des Standes der Technik behebt.

Bei einem Behälterverschluss mit einem Basisteil, einem Ausgussbereich, welches eine umlaufende Wand aufweist, die um eine Bezugsachse des Behälterverschlusses verläuft und sich axial vom Basisteil bis zu einem umlaufenden oberen Rand des Ausgussbereichs erstreckt, der eine Trinköffnung umgibt, und einem Kappenteil, das mit dem Basisteil durch ein Scharnier verbunden und zwischen einer Schließstellung und einer offenen Stellung um eine senkrecht zur Bezugsachse verlaufende Schwenkachse hin und her drehbar ist, wobei das Kappenteil einen Boden und eine umlaufende Außenwand aufweist, die eine innere Fläche des Bodens umgibt und sich axial vom Boden bis zu einer umlaufenden Unterkante des Kappenteils erstreckt, wobei die Außenwand und der Boden des Kappenteils in der Schließstellung zusammen den Ausgussbereich umgeben und decken, wobei das Kappenteil eine Ankerwand aufweist, die sich mit radialem Abstand zur Außenwand außerhalb der Außenwand erstreckt und mit der Unterkante des Kappenteils durch eine sich radial erstreckende Brücke des Kappenteils steif verbunden ist, wobei in der Schließstellung die Ankerwand von der Brücke in einer dem Basisteil entgegengesetzter Richtung hinausragt und das Scharnier an der Ankerwand verbunden ist und sich von der Ankerwand in Richtung vom Basisteil erstreckt, wird die Aufgabe dadurch gelöst, dass durch die Ankerwand, die Brücke und eine der Brücke gegenüberliegende Fläche der Außenwand eine Rinne gebildet ist, die sich umfangsseitig erstreckt und sich umfangsseitig an zwei gegenüberliegenden Enden sowie in einer dem Basisteil entgegengesetzten Richtung öffnet.

Die Brücke, die die Ankerwand mit der Außenwand des Kappenteils verbindet, sorgt für eine Trennung zwischen Scharnier und Außenwand, so dass die Außenwand den Ausgussbereich ohne Unterbrechung umschließen und einen aseptischen Schutz des Ausgussbereichs gewährleisten kann. Dadurch, dass sich die Ankerwand radial außerhalb der Außenwand erstreckt, wird erreicht, dass die Entfernung der Schwenkachse zur Bezugsachse grösser ist als die Entfernung der Außenwand zur Bezugsachse, wodurch ein ausreichender Gestaltungsspielraum für den Ausgussbereich gewährleistet wird. Die Lage der Brücke an der Unterkante der Außenwand vermindert das Risiko einer Beschädigung durch einen Stoß und vereinfacht die Montage des Behälterverschlusses auf den Behälter in einer Abfüllanlage. Die durch die Ankerwand, die Brücke und die gegenüberliegende Fläche der Außenwand gebildete Rinne ist einfach abzuspülen.

Gemäß einer bevorzugten Ausführung weist die Brücke eine ebene Kontaktfläche auf, die in der Schließstellung einer ebenen Fläche des Basisteils gegenüberliegt und vorzugsweise mit der ebenen Fläche des Basisteils in Berührung kommt. Die Brücke wird durch das Basisteil geschützt.

Für eine angenehme Nutzererfahrung ist das Scharnier vorzugsweise so ausgelegt, dass das Kappenteil in der offenen Stellung auf einer dem Ausgussbereich gegenüberliegenden Seite einer orthoradialen Bezugsebene des Behälterverschlusses liegt, die die Achse des Scharniers enthält und parallel zur Bezugsachse verläuft. Gemäß einer bevorzugten Ausführungsform ist das Scharnier ein bistabiles Schnappscharnier, das vorzugsweise über mehr als 180° hin und her schwenkbar ist. Insbesondere kann das Scharnier als Filmscharnier oder Schmetterlingsscharnier ausgebildet sein.

In der Schließstellung kann das Scharnier teilweise in einer Vertiefung der Ankerwand liegen und gegebenenfalls von der Ankerwand seitlich umgeben geschützt sein. Gemäß einer bevorzugten Ausführungsform ist das Scharnier an einem in der Vertiefung der Ankerwand freistehenden vorzugsweise biegsamen Steg verbunden, der eine Überdehnung des Scharniers vermeidet.

Auf ähnliche Weise kann das Scharnier in der Schließstellung teilweise in einer Vertiefung des Basisteils liegen und gegebenenfalls von dem Basisteils seitlich umgeben und geschützt sein. Gemäß einer bevorzugten Ausführungsform ist das Scharnier an einem in der Vertiefung des Basisteils freistehenden vorzugsweise biegsamen Steg verbunden, der eine Überdehnung des Scharniers vermeidet.

Um einen sicheren aseptischen Schutz des Ausgussbereichs zu gewährleisten kann die Außenwand des Kappenteils eine umlaufende Dichtungsfläche aufweisen, die in der Schließstellung an einer umlaufenden Dichtungsfläche der umlaufenden Wand des Ausgussbereichs anliegt. Eine der zwei Dichtungen kann einen Dichtungskragen sein und die andere einen Dichtungssitz. Die Geometrie ist vorzugsweise so ausgelegt, dass in der Schließstellung eine umlaufende Berührungslinie zwischen den Dichtungsflächen einen Abstand zu einer die Schwenkachse enthaltenden, senkrecht zur Bezugsachse verlaufenden Querschnittsebene aufweist, der kleiner als ein Drittel des Abstands des oberen Randes des Ausgussbereichs zur zweiten Bezugsebene ist. Vorzugsweise hat die umlaufende Berührungslinie einen Durchmesser, der grösser als der Abstand des oberen Randes des Ausgussbereichs zur Querschnittsebene ist. Vorzugsweise hat die umlaufende Berührungslinie einen Abstand zu einer die Achse des Scharniers enthaltenden und parallel zur Bezugsachse verlaufenden orthoradialen Bezugsebene, der grösser als der Abstand der umlaufenden Berührungslinie zur Querschnittsebene ist.

Gemäß einer bevorzugten Ausführung weist das Kappenteil einen inneren umlaufenden Zentrierwulst auf, der in der Schließstellung den oberen Rand des Ausgussbereichs umgibt und die Oberkante des Ausgussbereichs berührt. Dadurch wird vermieden, dass während des Transports oder der Lagerung der geschlossenen Behälter seitliche Stöße nicht zu einer Beschädigung oder Undichtigkeit des Verschlusses führen. Der Zentrierwulst kann in der Schließstellung eine umlaufende Berührungsfläche mit dem oberen Rand des Ausgussbereichs aufweisen, die zu einer Dichtung der Trinköffnung beitragen kann.

Um die Trinköffnung abzudichten kann das Kappenteil eine innere Dichtungsschürze aufweisen, die sich von der inneren Fläche des Bodens des Kappenteils axial erstreckt und in der Schließstellung in Berührung mit einer inneren ringförmigen Falte der umlaufenden Wand des Ausgussbereichs kommt.

Gemäß einer Ausführungsform ist das Kappenteil mit dem Scharnier und dem Basisteil einstückig ausgebildet. Der Ausgussbereich kann dabei mit dem Basisteil einstückig ausgebildet oder vom Basisteil getrennt sein. Gemäß eine Variante weist das Basisteil ein Basisstück und einen Ankerring auf, der in einer ringförmigen Nut des Basisstücks einrastet, wobei der Ankerring mit dem Scharnier und dem Kappenteil einstückig ausgebildet ist.

Der Ausgussbereich kann mit dem Basisteil einstückig ausgebildet sein. Alternativ dazu kann der Behälterverschluss ein vom Basisteil getrenntes Ausgussstück aufweisen, das einen Ausgussbereich und die Trinköffnung des Behälterverschlusses bildet, wobei das Ausgussstück vom Kappenteil in der Schließstellung gedeckt ist.

Gemäß einer bevorzugten Ausführungsform weist das Basisteil eine Verbindungsstelle, insbesondere ein Gewinde, zur Verbindung mit einem Behälterhals auf. Andere Befestigungsmittel sind jedoch denkbar, z.B. ein umlaufender Fixierkragen oder eine Reihe von elastischen Rasthaken, die am Umfang des Basisteils verteilt sind und beim Montieren auf den Behälterhals hinter einen umlaufenden Haltekragen des Behälterhalses greifen.

Das Basisteil kann einen vorzugsweise radial nach außen gerichteten Dichtkragen aufweisen, um eine dichte Verbindung zum Behälterhalses zu gewährleisten.

Das Kappenteil weist einen Boden auf, der die Öffnung des Basisteils schließt. Vorzugsweise verjüngt sich die Außenwand des Kappenteils von der Nut zum Boden hin.

### KURZE BESCHREIBUNG DER ZEICHNUNGEN

Ausführungsformen der vorliegenden Erfindung werden unter Bezugnahme auf die beiliegenden Zeichnungen beschrieben werden. Es zeigen:
Fig. 1: eine erste Perspektivansicht eines Behälterverschlusses gemäß einem ersten Ausführungsbeispiel der Erfindung in einer offenen Stellung aus einer Spritzgussform;
Fig. 2: eine zweite Perspektivansicht des Behälterverschlusses gemäß dem ersten Ausführungsbeispiel der Erfindung in einer offenen Stellung aus einer Spritzgussform;
Fig. 3: eine Draufsicht des Behälterverschlusses gemäß dem ersten Ausführungsbeispiel der Erfindung in einer geschlossenen Stellung vor der ersten Öffnung;
Fig. 4: eine Schnittansicht durch die Schnittebenen A'-A' der Figur 3;
Fig. 5: eine Schnittansicht durch die Schnittebene A-A der Figur 3;
Fig. 6: eine Detailansicht eines Anzeigeteils des Behälterverschlusses gemäß dem ersten Ausführungsbeispiel der Erfindung in der offenen Stellung aus der Spritzgussform;
Fig. 7: eine Detailansicht des Anzeigeteils des Behälterverschlusses gemäß dem ersten Ausführungsbeispiel der Erfindung in einer Schließstellung;
Fig. 8: eine Detailansicht des Anzeigeteils des Behälterverschlusses gemäß dem ersten Ausführungsbeispiel der Erfindung während der ersten Öffnung;
Fig. 9: eine Perspektivansicht des Behälterverschlusses gemäß dem ersten Ausführungsbeispiel der Erfindung während der ersten Öffnung;
Fig. 10: eine Draufsicht des Behälterverschlusses gemäß dem ersten Ausführungsbeispiel der Erfindung in einer offenen Stellung nach der ersten Öffnung;
Fig. 11: eine Schnittansicht durch die Schnittebenen B'-B' der Figur 10;
Fig. 12: eine Schnittansicht durch die Schnittebene B-B der Figur 10;
Fig. 13: eine Schnittansicht eines Behälterverschlusses gemäß einem zweiten Ausführungsbeispiel der Erfindung in einer geschlossenen Stellung vor der ersten Öffnung;
Fig. 14: eine Schnittansicht des Behälterverschlusses gemäß dem zweiten Ausführungsbeispiel in der geschlossenen Stellung vor der ersten Öffnung, durch eine quer zur Schnittebene der Figur 13 verlaufende zweite Längsschnittebene;
Fig. 15: eine Schnittansicht eines Spritzgussteils des Behälterverschlusses gemäß dem zweiten Ausführungsbeispiel, in einer offenen Stellung, unmittelbar nachdem es aus der Spritzgussform ausgeworfen worden ist;
Fig. 16: eine Draufsicht des Spritzgussteils der Figur 15;
Fig. 17: eine Perspektivansicht eines Garantierings des Behälterverschlusses gemäß dem zweiten Ausführungsbeispiel;
Fig. 18: eine Schnittansicht des Spritzgussteils der Figur 16, nachdem es in die geschlossene Stellung gebracht worden ist, und des Garantierings des Figur 17, bevor er auf das geschlossene Spritzgussteil aufgesetzt wird;
Figur 19: eine Schnittansicht des Behälterverschlusses gemäß dem zweiten Ausführungsbeispiel, in der offenen Stellung nach der ersten Öffnung;
Figur 20: eine Schnittansicht des Behälterverschlusses gemäß dem zweiten Ausführungsbeispiel, in der Schließstellung nach der ersten Öffnung;
Fig. 21: eine Schnittansicht eines Behälterverschlusses gemäß einem dritten Ausführungsbeispiel der Erfindung in einer geschlossenen Stellung vor der ersten Öffnung;
Fig. 22: eine Schnittansicht eines Behälterverschlusses gemäß dem dritten Ausführungsbeispiel der Erfindung in einer geschlossenen Stellung nach der ersten Öffnung;
Fig. 23: eine Schnittansicht eines Behälterverschlusses gemäß einem vierten Ausführungsbeispiel der Erfindung in einer geschlossenen Stellung vor der ersten Öffnung;
Fig. 24: eine Schnittansicht der einzelnen Spritzgussteile, die den Behälterverschluss gemäß dem dritten Ausführungsbeispiel zusammen bilden, bevor sie zusammengesetzt werden;
Fig. 25: eine Perspektivansicht der drei Teile eines Behälterverschlusses gemäß einem fünften Ausführungsbeispiel der Erfindung;
Fig. 26, eine Schnittansicht der drei Teile eines Behälterverschlusses gemäß dem fünften Ausführungsbeispiel der Erfindung;
Fig. 27, eine Schnittansicht des Behälterverschlusses gemäß dem fünften Ausführungsbeispiel der Erfindung in einer geschlossenen Stellung vor der ersten Öffnung;
Fig. 28: eine Schnittansicht des Behälterverschlusses gemäß dem fünften Ausführungsbeispiel in der geschlossenen Stellung vor der ersten Öffnung, durch eine quer zur Schnittebene der Figur 27 verlaufende zweite Längsschnittebene;
Fig. 29: eine Schnittansicht des Behälterverschlusses gemäß dem fünften Ausführungsbeispiel, in der Schließstellung nach der ersten Öffnung;
Fig. 30: eine Perspektivansicht des Behälterverschlusses gemäß dem fünften Ausführungsbeispiel, in der Schließstellung nach der ersten Öffnung;

In allen Zeichnungen bezeichnen einzelne Bezugszeichen gleiche oder ähnliche Elemente.

### DETAILLIERTE BESCHREIBUNG VON AUSFÜHRUNGSBEISPIELEN

Unter Bezugnahme auf die Figuren 1 bis **12** ist ein erstes bevorzugtes Ausführungsbeispiel eines Behälterverschlusses der vorliegenden Erfindung durch das Bezugszeichen **10** gekennzeichnet. Der Verschluss **10** ist dazu bestimmt, auf den Hals eines Behälters montiert zu werden.

In diesem Ausführungsbeispiel ist der Behälterverschluss **10** aus einem einzigen Spritzgussstück **12** in einer Spritzgussform in einer offenen Stellung gemäß den Figuren 1 und 2 hergestellt. Der Behälterverschluss **10** kann aus einem Kunststoff oder einem anderen Material hergestellt werden, das mit dem Behälterinhalt verträglich ist. Bevorzugt ist hier ein Polymer, insbesondere ein thermoplastischer Kunststoff wie Polyethylen oder Polypropylen. Insbesondere können hier undurchsichtige Materiale wie undurchsichtiges Polypropylen oder Hochdichtpolyethylen (HDPE) eingesetzt werden. Durchsichtige Materialen sind auch anwendbar.

Das Spritzgussstück **12** umfasst ein Basisteil **16,** ein Kappenteil **18** und ein Scharnier **20,** das das Kappenteil **18** mit dem Basisteil **16** verbindet. In der gesamten Beschreibung wird implizit auf eine Aufwärtsrichtung verwiesen, die in einer Schließstellung des Behälterverschlusses **10** einer Ausrichtung entspricht, bei der eine Bezugsachse **100** des Behälterverschlusses **10** lotrecht ist und das Kappenteil **18** sich über dem Basisteil **16** befindet (siehe z.B. die Figuren **4** und **5****).**

Das Basisteil **16** weist einen Befestigungsbereich **22** aus, der die Bezugsachse **100** des Behälterverschlusses **10** umschließt, und Befestigungsvorsprünge **24,** z.B. ein Gewinde, zur Befestigung auf den Behälterhals aufweist. Im Befestigungsbereich **22** ist gegebenenfalls auch eine Dichtungsschürze **26** vorhanden, die dazu bestimmt ist, ins Innere des Behälterhalses einzugreifen, wenn der Behälterverschluss **10** auf den Behälterhals aufgesetzt ist. Die Dichtungsschürze **26** kann einen umlaufenden Wulst oder eine Verkrümmung aufweisen. Ferner weist das Basisteil **16** einen Ausgussbereich **28** auf, der axial in der dem Befestigungsbereich **22** entgegengesetzten Richtung vorsteht. Dieser Ausgussbereich **28** weist eine umlaufende Wand **29** auf, die um die Bezugsachse **100** des Behälterverschlusses **10** verläuft und sich in axial vom Befestigungsbereich **22** bis zu einem umlaufenden oberen Rand **30** des Ausgussbereichs **28** erstreckt und verjüngt und am oberen Rand des Ausgussbereichs **28** eine radial nach Innen gerichtete Falte bildet, die eine Trinköffnung **31** umgibt.

Das Kappenteil **18** umfasst einen Boden **32,** eine Außenwand **34,** die eine innere Wandfläche **36** des Bodens **32** umgibt, sowie einen Greifvorsprung **38,** der sich von der Außenwand **34** radial nach außen erstreckt.

Der Boden **32** kann flach oder gewölbt sein. Von der inneren Wandfläche **36** des Bodens **32** erstreckt sich eine ringförmige Dichtungsschürze **40,** die von der Außenwand **34** mit Radialem Abstand umschlossen ist. Diese Dichtungsschürze **40** ist dazu bestimmt, ins Innere der Trinköffnung **31** des Ausgussbereichs **28** einzugreifen, wenn das Kappenteil **18** in der Schließstellung ist. Die Dichtungsschürze **40** kann einen umlaufenden Wulst oder eine Verkrümmung aufweisen. Am Rand des Bodens **32** weist das Kappenteil **18** einen inneren umlaufenden Zentrierwulst **410** auf, der in der Schließstellung den oberen Rand **30** des Ausgussbereichs 28 umgibt und außenseitig berührt. Gegebenenfalls kann der Zentrierwulst **410** eine umlaufende Berührungsfläche mit dem oberen Rand **30** des Ausgussbereichs **28** aufweisen.

Die Außenwand **34** weist eine freie umlaufende Unterkante **41** auf, die über einen Winkel von vorzugsweise mehr als 180°, in diesem Beispiel mehr als 260° um die Referenzachse **100** des Behälterverschlusses **10** in einer Ebene verläuft und über den restlichen Winkel von vorzugsweise mehr als 30°, in dem Beispiel um mehr als 90° eine etwa rechteckige Aussparung **141** begrenzt. In dieser Aussparung **141** ist ein Anzeigeteil **114** untergebracht, der eine Zuglasche **156** und einen Hakenbereich **162** aufweist, die im Einzelnen auf die Figur **6** dargestellt sind. Der Hakenbereich **162,** der radial nach Außen vorspringt, liegt auf einer unteren Seite der Zuglasche **156** und ist und mit der Zuglasche **156** durch eine Abreislinie **160** bzw. zerbrechlich Stege verbunden. Die Zuglasche **156** und der Hakenbereich **162** erstrecken sich umfangsseitig über die gesamte Breite der Aussparung, so dass sie die gesamte Aussparung einnehmen. An einem Ende ist die Zuglasche **156** an einem seitlichen Rand der Aussparung **141** fest verbunden, während das freie gegenüberliegende Ende **157** der Zuglasche **156** aus der Aussparung **141** herausragt, so dass es von einem Benutzer gegriffen und gezogen werden kann. Gegebenenfalls ist die Zuglasche **156** mit einem oberen Rand der Aussparung **141** durch eine Abreislinie **260** bzw. zerbrechliche Stege verbunden. Die Unterkante **41** der Außenwand kann ferner einen Vorsprung **262** aufweisen, der unmittelbar neben der Aussparung **141** liegt und nach außen ragt.

Innenseitig weist die Außenwand **34** einen ringförmigen unteren Dichtungswulst **42** auf, der sich axial in einem gewissen Abstand zur Aussparung **141** befindet und in der Schließstellung des Verschlussstückes **12** radial an einer z.B. zylindrischen oder leicht konischen, radial nach außen gerichteten Sitzfläche **44** der in einem Verbindungsbereich zwischen dem Ausgussbereich **28** und dem Befestigungsbereich **22** des Basisteils **14** anliegt. Damit umschließt das Kappenteil **18** in der Schließstellung den Ausgussbereich **28.** Der Dichtungswulst **42** und die Dichtungsschürze **40** erlauben eine flüssig- und gasdichte Abdichtung des Raumes, der vom Kappenteil **18** und Basisteil **14** umschlossen wird. Dies ist für die Verwendung des Verschlusses für die aseptische Abfüllung von Vorteil. Gegebenenfalls kann der Dichtungswulst am Ausgussteil und die Sitzfläche am Kappenteil vorhanden sein.

Die Sitzfläche **44** ist teilweise von einer gebogenen Hakenwand **46** umschlossen, die vom Befestigungsbereich **22** axial hinausragt und sich über einen Winkel von vorzugsweise mehr als **30°,** in dem Beispiel um mehr als **90°** um die Referenzachse **100** des Behälterverschlusses **10** erstreckt. Die Sitzfläche **44** und die Hakenwand **46** sind radial voneinander entfernt und begrenzen einen bogenförmigen Hohlraum **48,** in welchem der Hakenbereich des Anzeigeteils **58** in der Schließstellung sowie der Vorsprung eindrängen. Die Hakenwand **46** weist eine radial nach Innen hervorragenden Schulter **52,** unter welcher der Hakenbereich **162** des Anzeigeteils **58** und der Vorsprung **262** eingreifen.

Das Kappenteil **18** weist ferner eine Ankerwand **80** auf, die sich mit radialem Abstand zur Außenwand **34** außerhalb der Außenwand **34** erstreckt und mit der Unterkante **41** des Kappenteils **18** durch eine sich von der Unterkante **41** des Kappenteils **18** radial nach außen erstreckende Brücke **82** des Kappenteils **18** steif verbunden ist. In der Schließstellung ragt die Ankerwand in einer dem Befestigungsbereich **22** entgegengesetzter axialen Richtung von der Brücke **82** hinaus, während die Brücke **82** selbst einer ebenen Fläche **84** des Basisteils **16** gegenüberliegt und vorzugsweise mit der ebenen Fläche **84** des Basisteils **16** in Berührung kommt. Die Ankerwand **80** dient zur Befestigung des Scharniers **20** am Kappenteil **18** und weist zu diesem Zweck eine Vertiefung **86,** in der ein Teil des Scharniers **20** untergebracht wird. In der Schließstellung liegt diese Vertiefung **86** axial gegenüber einer Vertiefung **88** des Basisteils, in welcher ebenfalls ein Teil des Scharniers **20** untergebracht ist. Wie vorher erwähnt sorgt die Brücke **82,** die die Ankerwand **80** mit der Außenwand **34** des Kappenteils **18** verbindet, für eine Trennung zwischen dem Scharnier **20** und der Außenwand **34,** so dass die Außenwand **34** den Ausgussbereich **28** ohne Unterbrechung umschließen und einen aseptischen Schutz des Ausgussbereichs gewährleisten kann. Dadurch, dass sich die Ankerwand **80** radial außerhalb der Außenwand **34** erstreckt, wird ferner erreicht, dass die Entfernung der Schwenkachse **200** zur Bezugsachse **100** grösser ist als die Entfernung der Außenwand **34** zur Bezugsachse **100,** wodurch ein ausreichender Gestaltungsspielraum für den Ausgussbereich **28** gewährleistet wird. Die Lage der Brücke **80** an der Unterkante **41** der Außenwand **34** vermindert das Risiko einer Beschädigung durch einen Stoß und vereinfacht die Montage des Behälterverschlusses **10** auf einen Behälter in einer Abfüllanlage. Die durch die Ankerwand **80,** die Brücke **82** und die gegenüberliegende Fläche der Außenwand **34** gebildete Rinne ist einfach abzuspülen.

Das Scharnier **20** ist vorzugsweise ein Schnappscharnier und ermöglicht eine Schwenkbewegung des Kappenteils **18** um eine senkrecht zur Bezugsachse des Behälterverschlusses verlaufende Schwenkachse **200** zwischen einer stabilen Schließstellung und einer stabilen offenen Stellung. Wie insbesondere auf die Figur **9** dargestellt kann das Schnappscharnier **20** eine mittlere Scharnierlasche **90** aufweisen, die zwischen zwei parallelen seitlichen Scharnierlaschen **92** liegt, wobei die drei Scharnierlaschen **90, 92, 92** sich zwischen dem Basisteil **16** und dem Kappenteil **18** erstrecken. Die mittlere Scharnierlasche **90** weist eine einzige Faltlinie auf, die sich entlang der Schwenkachse **200** erstreckt. Die zwei seitlichen Scharnierlaschen **92** weisen jeweils einen trapezförmigen Mittelteil **94** auf, der durch schräge Faltlinien mit einem in der Vertiefung des Basisteils **88** freistehenden Steg **98** und mit einem in der Vertiefung **86** der Ankerwand **80** freistehenden Steg **86** liegt. Die Faltlinien sind Dünnstellen mit einer viel geringerer Dicke als die anderen Stellen der Scharnierlaschen **90, 92.** Die freistehenden Stege **96, 98** sind vorzugsweise elastisch verformbar.

Das Schnappscharnier **20** ist vorzugsweise über mehr als **180°** hin und her schwenkbar, so dass das Kappenteil **18** in der offenen Stellung auf einer dem Ausgussbereich gegenüberliegenden Seite einer orthoradialen Bezugsebene **300** des Behälterverschlusses liegt, die die Schwenkachse **200** des Scharniers **20** enthält und parallel zur Bezugsachse **100** verläuft.

In der Schließstellung können kennzeichnende Abmessungen des Behälterverschlusses **10** beobachtet werden. Eine umlaufende Berührungslinie zwischen dem Dichtungswulst **42** und der Sitzfläche **44** weist einen Abstand zu einer die Schwenkachse **200** enthaltenden, senkrecht zur Bezugsachse **100** verlaufenden Querschnittsebene **400** auf, der kleiner ist als ein Drittel des Abstands des oberen Randes **30** des Ausgussbereichs zu dieser Querschnittsebene **400.** Die umlaufende Berührungslinie hat einen Durchmesser, der grösser ist als der Abstand des oberen Randes **400** des Ausgussbereichs **28** zur Querschnittsebene **400.** Die umlaufende Berührungslinie hat einen Abstand zur orthoradialen Bezugsebene **300,** der grösser ist als der Abstand der umlaufenden Berührungslinie zur Querschnittsebene **400.**

Der Behälterverschluss **10** wird durch ein Spritzgussverfahren in der offenen Stellung der Figuren **1** und **2** hergestellt und dann in einem Montageschritt in die Schließposition der Figuren **3** bis **5** gebracht, wobei der Hakenbereich **162** des Anzeigeteils **114** und der Vorsprung **262** durch elastische Verformung unter die Schulter **52** eindringen und eine formschlüssige Verbindung herstellen. Die Brücke **82,** die die Ankerwand **80** mit der Außenwand **34** des Kappenteils **18** verbindet, sorgt für eine Trennung zwischen dem Scharnier **20** und der Außenwand **34,** so dass die Außenwand **34** den Ausgussbereich **28** ohne Unterbrechung umschließen und einen aseptischen Schutz des Ausgussbereichs **28** gewährleisten kann.

Um den Behälterverschluss **10** zu öffnen, zieht der Benutzer die Zuglasche **156,** siehe Figur **8** und Figur **9****,** so dass die Abreislinien **260, 160** bzw. zerbrechliche Stege zwischen der Zuglasche **156** und dem Hakenbereich **162** einerseits, und zwischen der Zuglasche **156** und dem oberen Rand der Aussparung **141** andererseits getrennt werden, siehe Figur **8****.** Die Zuglasche **156** bleibt dabei mit der Außenwand des Kappenteils endseitig fest verbunden, während der getrennte Hakenbereich **162** in dem bogenförmigen Raum **48** zwischen der Hakenwand **46** und der Außenwand **34** gefangen bleibt. Durch eine leichte Zugkraft auf den Greifvorsprung **38** wird der Widerstand zwischen Rastvorsprung **262** und Schulter **52** überwunden und das Kappenteil **18** in die offene Stellung gebracht, wie auf die Figuren **10** bis **12** dargestellt. Wenn das Kappenteil **18** nach der ersten Öffnung wieder in die Schließstellung gebracht wird, bleibt die Zuglasche in ihrer verformten Position wie auf Figur **9** dargestellt.

Gemeinsam mit dem ersten Ausführungsbeispiel weisen alle weiteren Ausführungsbeispiele ein Scharnier **20** auf, das mit einer von einer Außenwand **34** getrennten Ankerwand **80,** die mit der Unterkante der Außenwand durch eine Brücke **82** fest verbunden ist. Die Ausführungsbeispiele unterscheiden sich hauptsächlich durch die Anzeigevorrichtung, durch die Anzahl der Spritzgussteile, aus denen der Behälterverschluss besteht und durch die Verteilung der verschiedenen Funktionen zwischen diesen Teilen. Um Wiederholungen zu vermeiden, wird in der folgenden Beschreibung der Schwerpunkt auf die Unterschiede gelegt, wobei die im ersten Ausführungsbeispiel beschriebenen gemeinsamen Merkmale nicht unbedingt wiederholt werden.

Unter Bezugnahme auf die Figuren **13** bis **20** ist ein zweites bevorzugtes Ausführungsbeispiel eines Behälterverschlusses der vorliegenden Erfindung durch das Bezugszeichen **10** gekennzeichnet.

In diesem Ausführungsbeispiel ist der Behälterverschluss **10** aus zwei getrennten Spritzgussteilen, nämlich einem Verschlussstück **12** und einem Garantiering **14,** zusammengesetzt. Das Verschlussstück **12** kann aus einem Kunststoff oder einem anderen Material hergestellt werden, das mit dem Behälterinhalt verträglich ist. Bevorzugt ist hier ein Polymer, insbesondere ein thermoplastischer Kunststoff wie Polyethylen oder Polypropylen. Insbesondere können hier undurchsichtige Materiale wie undurchsichtiges Polypropylen oder Hochdichtpolyethylen (HDPE) eingesetzt werden. Der Garantiering **14** kann aus einem Kunststoff hergestellt werden, insbesondere einem undurchsichtigen Kunststoff, vorzugsweise mit einer Farbe, die einen erwünschten Farbkontrast mit dem Verschlussstück ergibt.

Das Verschlussstück **12,** das einzeln in den Figuren **15** und **16** dargestellt ist, umfasst ein Basisteil **16,** ein Kappenteil **18** und ein Scharnier **20,** das das Basisteil **16** mit dem Kappenteil **18** verbindet. Das Scharnier **20** ist hier als Schnappscharnier dargestellt und ermöglicht eine Schwenkbewegung des Kappenteils **18** um eine Schwenkachse, die senkrecht zur Schnittebene der Figur **13** verläuft. Andere Scharnierarten sind auch anwendbar. Das Basisteil **16,** das Kappenteil **18** und das Scharnier **20** werden zusammen in einem Stück in offener Stellung gegossen, wie aus den Figuren **15** und **16** ersichtlich.

Das Basisteil **16** weist einen Befestigungsbereich **22** aus, der eine Bezugsachse **100** des Behälterverschlusses **10** umschließt, und Mittel zur Befestigung auf den Behälterhals, in diesem Ausführungsbeispiel ein Gewinde **24.** Im Befestigungsbereich ist auch eine Dichtungsschürze **26** vorhanden, die dazu bestimmt ist, ins Innere des Behälterhalses einzugreifen, wenn der Behälterverschluss **10** auf den Behälterhals aufgesetzt ist. Die Dichtungsschürze **26** kann einen umlaufenden Wulst oder eine Verkrümmung aufweisen. In diesem Ausführungsbeispiel weist das Basisteil **16** ferner einen Ausgussbereich **28** auf, der axial in der dem Befestigungsbereich entgegengesetzten Richtung vorsteht, und eine Trinköffnung **31** umgibt.

Das Kappenteil **18** umfasst einen Boden **32,** eine Außenwand **34,** die eine innere Wandfläche **36** des Bodens **32** umgibt, sowie einen Greifvorsprung **38,** der sich von der Außenwand **34** radial nach außen erstreckt.

Der Boden **32** kann flach oder gewölbt sein. Von der inneren Wandfläche **36** des Bodens **32** erstreckt sich eine ringförmige Dichtungsschürze **40,** die von der Außenwand **34** mit Radialem Abstand umschlossen ist. Diese Dichtungsschürze **40** ist dazu bestimmt, ins Innere der Trinköffnung **31** des Ausgussbereichs **28** einzugreifen, wenn das Kappenteil **18** in der Schließstellung ist. Die Dichtungsschürze **40** kann einen umlaufenden Wulst oder eine Verkrümmung aufweisen.

Die Außenwand **34** weist einen unteren zylindrischen oder leicht konischen Randbereich **42** auf, der in der Schließstellung des Verschlussstückes **12** radial an einer zylindrischen oder leicht konischen, radial nach Außen gerichteten Sitzfläche **44** in einem Verbindungsbereich zwischen dem Ausgussbereich **28** und dem Befestigungsbereich **22** des Basisteils **14** anliegt. Damit umschließt das Kappenteil **18** in der Schließstellung den Ausgussbereich **28.** Der Randbereich **42** und die Dichtungsschürze **40** erlauben gegebenenfalls eine flüssig- und gasdichte Abdichtung des Raumes, der vom Kappenteil **18** und Basisteil **14** umschlossen wird. Dies ist für die Verwendung des Verschlusses für die aseptische Abfüllung von Vorteil.

Die Sitzfläche **44** ist teilweise von einer gebogenen Umfangswand **46** umschlossen, die vom Befestigungsbereich **22** axial in die dem Gewinde **24** entgegengesetzten Richtung hinausragt und sich über einen Winkel von vorzugsweise mehr als 90°, in dem Beispiel um mehr als 180° um die Referenzachse **100** des Behälterverschlusses **10** erstreckt. Die Sitzfläche **44** und die Umfangswand **46** sind radial voneinander entfernt und begrenzen einen bogenförmigen Hohlraum **48,** in welchem der untere Randbereich **42** der Außenwand **34** des Kappenteils **18** in der Schließstellung eindringt. Der bogenförmige Hohlraum **48** ist umfangsseitig von zwei Anschlägen **50** begrenzt, wie in der Figur **16** dargestellt. Die Umfangswand **46** weist eine radial nach Innen hervorragenden Schulter **52,** die eine mittlere Unterbrechung **53** aufweist, so dass sie in der Schnittebene der Figur **14** sichtbar ist, in der Schnittebene der Figur **13** jedoch nicht.

Die Außenwand **34** des Kappenteils **18** weist eine radial nach außen gerichtete ringförmige Nut **54** auf, die vorzugsweise in einem mittleren Bereich des Kappenteils **18** axial zwischen dem Boden **32** und dem unteren Randbereich **42** liegt und die in der Schließstellung von der gebogenen Umfangswand **46** des Basisteils **16** nicht überdeckt wird.

Der in den Figuren **17** und **18** dargestellte Garantiering **14** weist einen ringförmigen, in radialer Richtung einwärts vorstehenden, geschlossenen Wulst **56,** ein bogenförmiges Anzeigeteil **58,** und eine zwischen dem Wulst **56** und dem Anzeigeteil **58** liegende Bruchstelle **60,** auf. Die Bruchstelle **60** kann vorzugsweise zerbrechliche Stege oder eine Abreislinie, gegebenenfalls auch ein Abreisband aufweisen. Das Anzeigeteil **58** weist einen radial nach Außen vorspringenden Hakenbereich **62** mit einer mittleren Unterbrechung **63** auf.

Wie bei dem ersten Ausführungsbeispiel weist das Kappenteil **18** eine Ankerwand **80** auf, die sich mit radialem Abstand zur Außenwand 34 außerhalb der Außenwand **34** erstreckt und mit der Unterkante **41** des Kappenteils **18** durch eine sich von der Unterkante **41** des Kappenteils **18** radial nach außen erstreckende Brücke **82** des Kappenteils **18** steif verbunden ist.

Der Behälterverschluss **10** wird wie folgt hergestellt. Das Verschlussstück **12** wird durch ein Spritzgussverfahren in der offenen Stellung der Figuren **15** und **16** hergestellt und in einem ersten Montageschritt in die Schließposition der Figur **18** gebracht. In einem zweiten Montageschritt wird der Garantiering **14** durch elastische Verformung auf das Kappenteil **18** aufgesetzt, bis der ringförmige Wulst **56** in die ringförmige Nut **54** eindringt und eine formschlüssige Verbindung zum Kappenteil **18** herstellt, während das Anzeigeteil **58** teilweise in den Hohlraum **48** eindringt und der Hakenbereich **62** hinter der Schulter **52** der Umfangswand **46** des Basisteils **16** eingreift, wie aus den Figuren **13** und **14** ersichtlich. Die mittlere Unterbrechung **63** des Anzeigeteils **58** stimmt mit der mittleren Unterbrechung **53** der Schulter **52** überein, um die Lage des Anzeigeteils in Umfangsrichtung präzis zu indexieren. Gemäß einer Variante können die Unterbrechungen **53, 63** gegebenenfalls entfallen.

Das Anzeigeteil **58** befindet sich teilweise in einem oberen Bereich des Hohlraums **48,** radial zwischen der Hakenwand **46** und dem unteren Randbereich **42** des Kappenteils **18,** und umfangsseitig zwischen den Anschlägen **50,** und ragt axial aus dem Hohlraum **48** heraus, so dass es vor der ersten Öffnung teilweise radial sichtbar bleibt. Das Scharnier **20** und der Anzeigeteil **58** befinden sich auf der gleichen Seite einer Querebene **500,** die durch den ringförmigen Kragen **56** verläuft.

Wenn der Behälterverschluss **10** zum ersten Mal von der Schließstellung der Figuren **13** und **14** in die offene Stellung der Figur **19** gebracht wird, wird das Anzeigeteil **58** von der Schulter **52** und der Kragen **56** von der Nut **54** gehalten. Die Bruchstelle **60** bricht, während der Kragen **56** in der Nut **54** bleibt und das Anzeigeteil **58** aufgrund der Schwerkraft in den unteren Bereich des Hohlraums **48** fällt.

Wenn der Behälterverschluss **10** nach der ersten Öffnung wieder in die Schließstellung der Figur **20** gebracht wird, bleibt das Anzeigeteil **58** im unteren Bereich des Hohlraums **48,** wo es von der Hakenwand **46** des Basisteils **16** gänzlich überdeckt wird. Damit wird eine nicht rückgängige und sichtbare Veränderung des Behälterverschlusses **10** gewährleistet. Das Anzeigeteil **58** bleibt in dem Hohlraum **48** gefangen.

Der Behälterverschluss **10** gemäß dem dritten Ausführungsbeispiel ist in den Figuren **21** und **22** dargestellt, und unterscheidet sich vom zweiten Ausführungsbeispiel lediglich dadurch, dass die Hakenwand **46** des Basisteils **16,** die den Hohlraum **48** radial nach Außen begrenzt, im unteren Bereich ein Fenster **64** aufweist, durch welchen das Anzeigeteil **58,** nachdem es nach der ersten Öffnung in den unteren Bereich des Hohlraums **48** gefallen ist, sichtbar wird. In diesem Ausführungsbeispiel weist der Hakenbereich **62** des Anzeigeteils **58** keine Unterbrechung auf und greift hinter eine Schulter **52** der Hakenwand **46,** die auch keine mittlere Unterbrechung aufweist.

Der Behälterverschluss **10** gemäß dem vierten Ausführungsbeispiel ist in den Figuren **23** und **24** dargestellt, und unterscheidet sich vom zweiten Ausführungsbeispiel dadurch, dass der Behälterverschluss **10** ein vom Verschlussstück **12** getrenntes Ausgussstück **128** aufweist, das ins Innere des Befestigungsbereichs **22** des Basisteils **16** montiert wird und gegen eine Schulter **68** des Befestigungsbereichs anliegt, die einen Dichtungskragen **70** aufweist. Dieses Ausgussstück **128** bildet den Ausgussbereich **28** des Behälterverschlusses. Die Montage des Ausgussstücks **128** kann vor, nach oder gleichzeitig mit der Montage des Garantierings **14** stattfinden.

Der Behälterverschluss **10** gemäß dem fünften Ausführungsbeispiel ist in den Figuren **25** bis **30** dargestellt, und umfasst drei getrennte Stücke, nämlich ein Basisstück **12.1,** ein Kopfstück **12.2** und einen Garantiering **14,** wobei das Basisstück **12.1** und das Kopfstück **12.2** im montierten Zustand in den Figuren **27** bis **30** eine Baugruppe **12.3** bilden, die in der Form und Funktion mit dem Verschlussstück **12** des ersten Ausführungsbeispiels weitgehend identisch ist.

Das Basisstück **12.1** umfasst einen Verbindungsbereich **22** mit einem Gewinde **24** zur Verbindung mit einem Behälterhals, einen Ausgussbereich **28,** der die Trinköffnung **31** des Behälterverschlusses **10** bildet, und eine gebogene Hakenwand **146,** die von einer flachen oberen Auflagefläche **122** des Befestigungsbereichs **22** axial in die dem Gewinde **24** entgegengesetzten Richtung hinausragt und sich über einen Winkel von vorzugsweise mehr als 180°, in dem Beispiel um mehr als 270° um die Referenzachse **100** des Behälterverschlusses **10** erstreckt. Die zwei sich in Umfangsrichtung gegenüberliegenden Enden der Hakenwand **146** bilden zwei seitliche Anschläge **150,** die eine Aussparung **120** des Basisstücks umfangsseitlich begrenzen. Die Hakenwand **146** weist eine radial nach Innen hervorragende Schulter **152** auf und begrenzt mit der oberen Auflagefläche **122** des Befestigungsbereichs **22** eine Nut **148.**

Das Kopfstück **12.2** weist ein Kappenteil 18, ein Scharnier **20** und einen Ankerring **210** auf, der an einem unteren Ansatz **212** des Scharniers verbunden ist.

Der Ankerring **210** umfasst eine ringförmige ebene untere Auflagefläche **222,** eine ringförmige ebene obere Auflagefläche **224** und einen bogenförmigen Ankervorsprung **248,** deren Maßen den Maßen der Auflagefläche **122,** bzw. der Hakenwand **146** und deren Schulter **152** entsprechen, so dass nach der Montage der Ankervorsprung **248** hinter der Schulter **152** form- bzw. kraftschlüssig greift während die Auflagefläche **222** auf der Auflagefläche **122** breitflächig aufliegt, und zwar so, dass keine Bewegungsmöglichkeit zwischen dem Ankerring **210** und dem Basisstück **12.1** mehr besteht, und dass der Ankerring **210** und das Basisstück **12.1** zusammen ein Basisteil **16** bilden, das die gleiche äußere Form wie das Basisteil **16** des ersten Ausführungsbeispiels hat.

Das Scharnier **20** ist hier als Schnappscharnier dargestellt und ermöglicht eine Schwenkbewegung des Kappenteils **18** um eine Schwenkachse **200,** die senkrecht zur Schnittebene der Figur **28** verläuft. Der Absatz **212** des Scharniers **20** liegt in der Aussparung **120** auf der Auflagefläche **122** sowie radial auf einer Auflagefläche **124** der Aussparung **120** auf und wird umfangsseitig gegen die seitlichen Anschläge **150** gehalten. Die Schwenkachse **200** ist die Schnittgerade zwischen einer Querebene **400,** die zwischen der Auflagefläche **122** und der ringförmigen Nut **54** des Kappenteils **18** in der Schließstellung verläuft und einer Orthoradialebene **300,** die parallel zur Bezugsachse **100** des Basisteils **16** verläuft und von der Bezugsachse **100** weiter entfernt ist als die äußere Fläche der Hakenwand **146.**

Wie bei den anderen Ausführungsbeispielen weist das Kappenteil **18** eine Ankerwand **80** auf, die sich mit radialem Abstand zur Außenwand **34** außerhalb der Außenwand **34** erstreckt und mit der Unterkante **41** des Kappenteils **18** durch eine sich von der Unterkante **41** des Kappenteils **18** radial nach außen erstreckende Brücke **82** des Kappenteils **18** steif verbunden ist, und an welcher das Scharnier **20** verbunden ist.

Nach der Montage bilden das Kopfstück **12.2** und das Basisstück **12.1** zusammen eine Baugruppe **12.3**, die die gleiche äußere Form und die gleiche Funktion wie das Verschlussstück **12** des ersten Ausführungsbeispiels hat, mit der Ausnahme, dass die zwei Stücke **12.1**, **12.2** gegebenenfalls aus zwei verschiedenen Materialen bestehen, bzw. unterschiedliche Farben haben. Es ist z.B. möglich, das Kopfstück **12.2** aus durchsichtigem oder undurchsichtigem Polypropylen (PP) und das Basisstück **12.1** aus Hochdichtpolyethylen (HDPE) herzustellen.

Der Ankerring **210** weist eine gebogene Hakenwand **46** auf, die sich über einen Winkel von vorzugsweise mehr als 180°, in dem Beispiel um mehr als 270° um die Referenzachse **100** des Behälterverschlusses **10** erstreckt. Die Hakenwand **46** weist eine radial nach Innen hervorragenden Schulter **52** auf, die die gleiche Form und die gleiche Funktion wie die Schulter **52** des ersten Ausführungsbeispiels hat, und nach der Montage radial gegenüber dem unteren Randbereich **42** der Außenwand **34** des Kappenteils **18** liegt und mit diesem und der oberen Auflagefläche **224** einen Hohlraum **48** begrenzt.

Der Garantiering **14** ist identisch mit dem des ersten Ausführungsbeispiels, auf das für eine detaillierte Beschreibung verwiesen wird.

Der Behälterverschluss **10** wird wie folgt hergestellt. Die drei Stücke **12.1, 12.2, 14** werden durch Spritzgießen getrennt hergestellt, mit dem Kopfstück **12.2** in der offenen Stellung der Figur **13****.** In einem ersten Montageschritt wird das Kappenteil **18** in die Schließstellung gebracht. Dann wird das zugeklappte Kopfstück **12.2** auf das Basisstück **12.1** aufgesetzt, bis der Ankervorsprung **248** des Ankerrings **210** hinter der Schulter **52** festsitzt. In einem dritten Montageschritt wird der Garantiering **14** durch elastische Verformung auf das Kappenteil **18** aufgesetzt, bis der ringförmige Kragen **56** in die ringförmige Nut **54** eindringt und eine formschlüssige Verbindung zum Kappenteil **18** herstellt, während das Anzeigeteil **58** teilweise in den Hohlraum **48** eindringt und der Hakenbereich **62** hinter der Schulter **52** der Hakenwand **46** des Ankerrings **16** eingreift, wie aus den Figuren **15** und **16** ersichtlich.

Gegebenenfalls kann die Reihenfolge der drei Montageschritten geändert werden. Das Kappenteil **18** kann z.B. in die Schließstellung gebracht werden, nachdem das offene Kopfstück **12.2** auf das Basisstück **12.1** aufgesetzt worden ist. Der Garantiering **14** kann gegebenenfalls auf das offene Kopfstück **12.2** aufgesetzt werden.

Nach der Montage befindet sich das Anzeigeteil **58** teilweise in einem oberen Bereich des Hohlraums **48,** radial zwischen der Hakenwand **46** und dem unteren Randbereich **42** des Kappenteils **18,** und teilweise außerhalb des Hohlraums **48** heraus, so dass es vor der ersten Öffnung teilweise radial sichtbar bleibt. Wenn der Behälterverschluss **10** zum ersten Mal von der Schließstellung der Figuren **27** und **28** in die offene Stellung gebracht wird, wird das Anzeigeteil **58** von der Schulter **52** und der Kragen **56** von der Nut **54** gehalten. Die Bruchstelle **60** bricht, während der Kragen **56** in der Nut **54** bleibt und das Anzeigeteil **58** aufgrund der Schwerkraft in den unteren Bereich des Hohlraums **48** fällt. Wenn der Behälterverschluss **10** nach der ersten Öffnung wieder in die Schließstellung der Figuren **29** und **30** gebracht wird, bleibt das Anzeigeteil **58** im unteren Bereich des Hohlraums **48** auf der oberen Auflagefläche **224** des Ankerrings **210** liegen, wo es von der Hakenwand **46** des Basisteils **16** gänzlich überdeckt wird. Damit wird eine nicht rückgängige und sichtbare Veränderung des Behälterverschlusses **10** gewährleistet. Das Anzeigeteil **58** bleibt in dem Hohlraum **48** gefangen.

Gegebenenfalls kann die Hakenwand des Ankerrings Ausnehmungen bzw. Fenster aufweisen, die gegebenenfalls mit Ausnehmungen der Hakenwand des Basisstücks übereinstimmen und durch welche vor der Trennung der Bruchstelle den Hohlraum und nach der Trennung der Bruchstelle das Anzeigeteil sichtbar werden.

Andere Varianten sind vorgesehen. Der erfindungsgemäße äußere Garantiering **12** kann auf einen Behälterverschluss mit einem Verschlussstück **12** und einem Ausgussstück **128** aufgebracht werden, wobei das Verschlussstück **12** ein Basisteil **16** sowie ein Kappenteil **18** aufweist, die in der Schließstellung gespritzt werden, und das Ausgussstück **128** in das geschlossene Verschlussstück **12** eingesteckt wird.

## Patentansprüche

1. Behälterverschluss (10) mit
- einem Basisteil (16),
- einem Ausgussbereich (28), welches eine umlaufende Wand (29) aufweist, die um eine Bezugsachse (100) des Behälterverschlusses (10) verläuft und sich axial vom Basisteil (18) bis zu einem umlaufenden oberen Rand (30) des Ausgussbereichs (28) erstreckt, der eine Trinköffnung (31) umgibt, und
- einem Kappenteil (18), das mit dem Basisteil (16) durch ein Scharnier (20) verbunden und zwischen einer Schließstellung und einer offenen Stellung um eine senkrecht zur Bezugsachse (100) verlaufende Schwenkachse (200) hin und her drehbar ist, wobei das Kappenteil einen Boden (36) und eine umlaufende Außenwand (34) aufweist, die eine innere Fläche (36) des Bodens (32) umgibt und sich axial vom Boden (32) bis zu einer umlaufenden Unterkante (41) des Kappenteils (18) erstreckt, wobei die Außenwand (34) und der Boden (32) des Kappenteils (18) in der Schließstellung zusammen den Ausgussbereich (10) umgeben und decken, wobei das Kappenteil (18) eine Ankerwand (80) aufweist, die sich mit radialem Abstand zur Außenwand (34) außerhalb der Außenwand (34) erstreckt und mit der Unterkante (41) des Kappenteils (18) durch eine sich von der Unterkante (41) des Kappenteils (18) radial nach außen erstreckende Brücke (82) des Kappenteils (18) steif verbunden ist, wobei in der Schließstellung die Ankerwand (80) von der Brücke (82) in einer dem Basisteil (16) entgegengesetzten Richtung hinausragt und das Scharnier (20) an der Ankerwand (80) verbunden ist und sich von der Ankerwand (80) in Richtung vom Basisteil (16) erstreckt,
**dadurch gekennzeichnet, dass** durch die Ankerwand (80), die Brücke (82) und eine der Brücke gegenüberliegende Fläche der Außenwand (34) eine Rinne gebildet ist, die sich umfangsseitig erstreckt und sich umfangseitig an zwei gegenüberliegenden Enden sowie in einer dem Basisteil (16) entgegengesetzten Richtung öffnet.

2. Behälterverschluss (10) nach einem der vorherigen Ansprüche, **dadurch gekennzeichnet, dass** die Brücke (82) eine ebene Kontaktfläche aufweist, die in der Schließstellung einer ebenen Fläche (84) des Basisteils (16) gegenüberliegt und vorzugsweise mit der ebenen Fläche (84) des Basisteils (16) in Berührung kommt.

3. Behälterverschluss (10) nach einem der vorherigen Ansprüche, **dadurch gekennzeichnet, dass** das Kappenteil (18) in der offenen Stellung auf einer dem Ausgussbereich (28) gegenüberliegenden Seite einer orthoradialen Bezugsebene (300) des Behälterverschlusses (10) liegt, die die Schwenkachse (20) enthält und parallel zur Bezugsachse (100) verläuft.

4. Behälterverschluss (10) nach einem der vorherigen Ansprüche, **dadurch gekennzeichnet, dass** das Scharnier (20) ein bistabiles Schnappscharnier, insbesondere ein Filmscharnier, insbesondere ein Schmetterlingsscharnier ist.

5. Behälterverschluss (10) nach einem der vorherigen Ansprüche, **dadurch gekennzeichnet, dass** das Scharnier (20) an einem in einer Vertiefung (86) der Ankerwand (80) freistehenden vorzugsweise biegsamen Steg (96) verbunden ist.

6. Behälterverschluss (10) nach einem der vorherigen Ansprüche, **dadurch gekennzeichnet, dass** das Scharnier (20) an einem in einer Vertiefung (88) des Basisteils (16) freistehenden vorzugsweise biegsamen Steg (98) verbunden ist.

7. Behälterverschluss (10) nach einem der vorherigen Ansprüche, **dadurch gekennzeichnet, dass** die Außenwand (34) des Kappenteils (18) eine umlaufende Dichtungsfläche (42) aufweist, die in der Schließstellung an einer umlaufenden Dichtungsfläche (44) eines Verbindungsbereichs zwischen dem Ausgussbereich (34) und dem Basisteil (18) anliegt.

8. Behälterverschluss (10) nach Anspruch 7, **dadurch gekennzeichnet, dass** in der Schließstellung eine umlaufende Berührungslinie zwischen der Dichtungsfläche (42) des Kappenteils (18) und der Dichtungsfläche (44) des Verbindungsbereichs einen Abstand zu einer die Schwenkachse (200) enthaltenden, senkrecht zur Bezugsachse (100) verlaufenden Querschnittsebene (400) aufweist, der kleiner als ein Drittel des Abstands des oberen Randes (30) des Ausgussbereichs zur Querschnittsebene ist.

9. Behälterverschluss (10) nach Anspruch 8, **dadurch gekennzeichnet, dass** die umlaufende Berührungslinie einen Durchmesser hat, der grösser als der Abstand des oberen Randes (30) des Ausgussbereichs (28) zur Querschnittsebene (400) ist.

10. Behälterverschluss (10) nach einem der Ansprüche 8 bis 9, **dadurch gekennzeichnet, dass** die umlaufende Berührungslinie einen Abstand zu einer die Schwenkachse (200) enthaltenden und parallel zur Bezugsachse verlaufenden orthoradialen Bezugsebene (300) hat, der grösser als der Abstand der umlaufenden Berührungslinie zur Querschnittsebene (400) ist.

11. Behälterverschluss (10) nach einem der vorherigen Ansprüche, **dadurch gekennzeichnet, dass** das Kappenteil (18) einen inneren umlaufenden Zentrierwulst (410) aufweist, der in der Schließstellung den oberen Rand (30) des Ausgussbereichs (28) umgibt und berührt.

12. Behälterverschluss (10) nach Anspruch 11, **dadurch gekennzeichnet, dass** in der Schließstellung der Zentrierwulst (410) eine umlaufende Berührungsfläche mit dem oberen Rand (30) des Ausgussbereichs (28) aufweist.

13. Behälterverschluss (10) nach einem der vorherigen Ansprüche, **dadurch gekennzeichnet, dass** das Kappenteil (18) eine innere Dichtungsschürze (40) aufweist, die sich von der inneren Fläche (36) des Bodens (32) des Kappenteils (18) axial erstreckt und in der Schließstellung in Berührung mit einer inneren ringförmigen Falte der umlaufenden Wand (29) des Ausgussbereichs (28) kommt und die Trinköffnung (31) abdichtet.

14. Behälterverschluss (10) nach einem der vorherigen Ansprüche, **dadurch gekennzeichnet, dass** das Kappenteil (18) mit dem Scharnier (20) und dem Basisteil (16) einstückig ausgebildet ist.

15. Behälterverschluss (10) nach einem der Ansprüche 1 bis 14, **dadurch gekennzeichnet, dass** der Ausgussbereich (28) einstückig mit dem Basisteil (16) ausgebildet ist.

16. Behälterverschluss (10) nach einem der Ansprüche 1 bis 14, **dadurch gekennzeichnet, dass** der Ausgussbereich (128) vom Basisteil (16) getrennt ist.

17. Behälterverschluss (10) nach Anspruch 16, **dadurch gekennzeichnet, dass** das Basisteil (16) ein Basisstück (12.1) und einen Ankerring (210) aufweist, der in einer ringförmigen Nut (148) des Basisstücks (16) einrastet, wobei der Ankerring (210) mit dem Scharnier (20) und dem Kappenteil (18) einstückig ausgebildet ist.

## Claims

1. Container closure (10) comprising
- a base part (16),
- a pouring region (28) which has a circumferential wall (29) that extends around a reference axis (100) of the container closure (10) and extends axially from the base part (18) to a circumferential upper edge (30) of the pouring region (28), which edge surrounds a drinking opening (31), and
- a cap part (18) which is connected to the base part (16) by a hinge (20) and can be rotated back and forth between a closed position and an open position about a pivot axis (200) extending perpendicularly to the reference axis (100), the cap part having a base (36) and a circumferential outer wall (34) which surrounds an inner surface (36) of the base (32) and extends axially from the base (32) to a circumferential lower edge (41) of the cap part (18), the outer wall (34) and the base (32) of the cap part (18) together surrounding and covering the pouring region (10) in the closed position, the cap part (18) having an anchor wall (80) which extends at a radial distance from the outer wall (34) outside the outer wall (34) and is rigidly connected to the lower edge (41) of the cap part (18) by a bridge (82) of the cap part (18), which bridge extends radially outward from the lower edge (41) of the cap part (18), and, in the closed position, the anchor wall (80) projecting from the bridge (82) in a direction opposite the base part (16) and the hinge (20) being connected to the anchor wall (80) and extending from the anchor wall (80) in the direction of the base part (16),
**characterized in that** a channel is formed by the anchor wall (80), the bridge (82) and a surface of the outer wall (34) opposite the bridge, which channel extends circumferentially and opens on the circumferential side at two opposite ends, as well as in a direction opposite to the base part (16).

2. Container closure (10) according to any of the preceding claims, **characterized in that** the bridge (82) has a planar contact surface which, in the closed position, lies opposite a planar surface (84) of the base part (16) and preferably comes into contact with the planar surface (84) of the base part (16).

3. Container closure (10) according to either of the preceding claims, **characterized in that** in the open position, the cap part (18) is located on an opposite side of an orthoradial reference plane (300) of the container closure (10) from the pouring region (28), which plane contains the pivot axis (20) and extends parallel to the reference axis (100).

4. Container closure (10) according to any of the preceding claims, **characterized in that** the hinge (20) is a bistable snap hinge, in particular a living hinge, in particular a butterfly hinge.

5. Container closure (10) according to any of the preceding claims, **characterized in that** the hinge (20) is connected to a preferably flexible connecting piece (96) which is freestanding in a recess (86) of the anchor wall (80).

6. Container closure (10) according to any of the preceding claims, **characterized in that** the hinge (20) is connected to a preferably flexible connecting piece (98) which is freestanding in a recess (88) of the base part (16).

7. Container closure (10) according to any of the preceding claims, **characterized in that** the outer wall (34) of the cap part (18) has a circumferential sealing surface (42) which, in the closed position, rests against a circumferential sealing surface (44) of a connection region between the pouring region (34) and the base part (18).

8. Container closure (10) according to claim 7, **characterized in that** in the closed position, a circumferential contact line between the sealing surface (42) of the cap part (18) and the sealing surface (44) of the connection region is at a distance from a cross-sectional plane (400) which contains the pivot axis (200) and extends perpendicularly to the reference axis (100), which distance is smaller than a third of the distance from the upper edge (30) of the pouring region to the cross-sectional plane.

9. Container closure (10) according to claim 8, **characterized in that** the circumferential contact line has a diameter which is greater than the distance from the upper edge (30) of the pouring region (28) to the cross-sectional plane (400).

10. Container closure (10) according to any of claims 8 to 9,
**characterized in that** the circumferential contact line is at a distance from an orthoradial reference plane (300) which contains the pivot axis (200) and extends in parallel with the reference axis, which distance is greater than the distance from the circumferential contact line to the cross-sectional plane (400).

11. Container closure (10) according to any of the preceding claims, **characterized in that** the cap part (18) has an inner circumferential centering bead (410) which, in the closed position, surrounds and contacts the upper edge (30) of the pouring region (28).

12. Container closure (10) according to claim 11, **characterized in that** in the closed position, the centering bead (410) has a circumferential contact surface with the upper edge (30) of the pouring region (28).

13. Container closure (10) according to any of the preceding claims,
**characterized in that** the cap part (18) has an inner sealing skirt (40) which extends axially from the inner surface (36) of the base (32) of the cap part (18) and which, in the closed position, comes into contact with an inner annular fold of the circumferential wall (29) of the pouring region (28) and seals the drinking opening (31).

14. Container closure (10) according to any of the preceding claims, **characterized in that** the cap part (18) is integral with the hinge (20) and the base part (16).

15. Container closure (10) according to any of claims 1 to 14,
**characterized in that** the pouring region (28) is integral with the base part (16).

16. Container closure (10) according to any of claims 1 to 14,
**characterized in that** the pouring region (128) is separated from the base part (16).

17. Container closure (10) according to claim 16, **characterized in that** the base part (16) has a base piece (12.1) and an anchor ring (210) that engages in an annular groove (148) of the base piece (16), the anchor ring (210) being integral with the hinge (20) and the cap part (18).

## Revendications

1. Fermeture de récipient (10) comportant
- une partie de base (16),
- une zone de déversement (28) qui présente une paroi circonférentielle (29) s'étendant autour d'un axe de référence (100) de la fermeture de récipient (10) et s'étendant axialement depuis la partie de base (18) jusqu'à un bord supérieur (30) circonférentiel de la zone de déversement (28), lequel bord entoure une ouverture pour boire (31), et
- une partie de capuchon (18) qui est reliée à la partie de base (16) par une charnière (20) et peut tourner en va et vient entre une position de fermeture et une position ouverte autour d'un axe de pivotement (200) s'étendant perpendiculairement à l'axe de référence (100), dans laquelle la partie de capuchon présente un fond (36) et une paroi externe (34) circonférentielle entourant une surface intérieure (36) du fond (32) et s'étendant axialement depuis le fond (32) jusqu'à un bord inférieur (41) circonférentiel de la partie de capuchon (18), dans laquelle la paroi externe (34) et le fond (32) de la partie de capuchon (18) entourent et recouvrent conjointement la zone de déversement (10) dans la position de fermeture, dans laquelle la partie de capuchon (18) présente une paroi d'ancrage (80) qui s'étend à une certaine distance radiale par rapport à la paroi externe (34) à l'extérieur de la paroi externe (34) et est reliée rigidement au bord inférieur (41) de la partie de capuchon (18) par un pont (82) de la partie de capuchon (18), lequel pont s'étend radialement vers l'extérieur à partir du bord inférieur (41) de la partie de capuchon (18), dans laquelle, dans la position de fermeture, la paroi d'ancrage (80) fait saillie depuis le pont (82) dans une direction opposée à la partie de base (16) et la charnière (20) est reliée à la paroi d'ancrage (80) et s'étend depuis la paroi d'ancrage (80) en direction de la partie de base (16),
**caractérisée en ce qu'**une goulotte est formée par la paroi d'ancrage (80), le pont (82) et une surface de la paroi externe (34) opposée au pont, laquelle goulotte s'étend e circonférentiellement et est ouverte circonférentiellement au niveau de deux extrémités opposées, ainsi que dans une direction opposée à la partie de base (16).

2. Fermeture de récipient (10) selon l'une des revendications précédentes, **caractérisée en ce que** le pont (82) présente une surface de contact plane qui, dans la position de fermeture, est opposée à une surface plane (84) de la partie de base (16) et de préférence vient en contact avec la surface plane (84) de la partie de base (16).

3. Fermeture de récipient (10) selon l'une des revendications précédentes, **caractérisée en ce que** la partie de capuchon (18), dans la position ouverte, se trouve d'un côté, opposé à la zone de déversement (28), d'un plan de référence orthoradial (300) de la fermeture de récipient (10), lequel plan contient l'axe de pivotement (20) et s'étend parallèlement à l'axe de référence (100).

4. Fermeture de récipient (10) selon l'une des revendications précédentes, **caractérisée en ce que** la charnière (20) est une charnière à encliquetage bistable, en particulier une charnière-film, en particulier une charnière de type papillon.

5. Fermeture de récipient (10) selon l'une des revendications précédentes, **caractérisée en ce que** la charnière (20) est reliée à une nervure (96), de préférence flexible, qui est autoportante dans une cavité (86) de la paroi d'ancrage (80).

6. Fermeture de récipient (10) selon l'une des revendications précédentes, **caractérisée en ce que** la charnière (20) est reliée à une nervure (98), de préférence flexible, qui est autoportante dans une cavité (88) de la partie de base (16).

7. Fermeture de récipient (10) selon l'une des revendications précédentes, **caractérisée en ce que** la paroi externe (34) de la partie de capuchon (18) présente une surface d'étanchéité (42) circonférentielle qui, dans la position de fermeture, repose sur une surface d'étanchéité (44) circonférentielle d'une zone de liaison entre la zone de déversement (34) et la partie de base (18).

8. Fermeture de récipient (10) selon la revendication 7,
**caractérisée en ce que,** dans la position de fermeture, une ligne de contact circonférentielle entre la surface d'étanchéité (42) de la partie de capuchon (18) et la surface d'étanchéité (44) de la zone de liaison est à une certaine distance par rapport à un plan de section transversale (400) contenant l'axe de pivotement (200) et s'étendant perpendiculairement à l'axe de référence (100), laquelle distance est inférieure au tiers de la distance entre le bord supérieur (30) de la zone de déversement et le plan de section transversale.

9. Fermeture de récipient (10) selon la revendication 8,
**caractérisée en ce que** la ligne de contact circonférentielle a un diamètre supérieur à la distance entre le bord supérieur (30) de la zone de déversement (28) et le plan de section transversale (400).

10. Fermeture de récipient (10) selon l'une des revendications 8 à 9, **caractérisée en ce que** la ligne de contact circonférentielle est à une certaine distance par rapport à un plan de référence orthoradial (300) contenant l'axe de pivotement (200) et s'étendant parallèlement à l'axe de référence, laquelle distance est supérieure à la distance entre la ligne de contact circonférentielle et le plan de section transversale (400).

11. Fermeture de récipient (10) selon l'une des revendications précédentes, **caractérisée en ce que la** partie de capuchon (18) présente un bourrelet de centrage (410) intérieur circonférentiel qui, dans la position de fermeture, entoure le bord supérieur (30) de la zone de déversement (28) et est en contact avec celui-ci.

12. Fermeture de récipient (10) selon la revendication 11,
**caractérisée en ce que,** dans la position de fermeture, le bourrelet de centrage (410) présente une surface de contact circonférentielle avec le bord supérieur (30) de la zone de déversement (28).

13. Fermeture de récipient (10) selon l'une des revendications précédentes, **caractérisée en ce que** la partie de capuchon (18) présente une jupe d'étanchéité intérieure (40) qui s'étend axialement depuis la surface intérieure (36) du fond (32) de la partie de capuchon (18) et qui, dans la position de fermeture, vient en contact avec un pli intérieur annulaire de la paroi circonférentielle (29) de la zone de déversement (28) et rend étanche l'ouverture pour boire (31).

14. Fermeture de récipient (10) selon l'une des revendications précédentes, **caractérisée en ce que** la partie de capuchon (18) est réalisée d'un seul tenant avec la charnière (20) et la partie de base (16).

15. Fermeture de récipient (10) selon l'une des revendications 1 à 14, **caractérisée en ce que** la zone de déversement (28) est réalisée d'un seul tenant avec la partie de base (16).

16. Fermeture de récipient (10) selon l'une des revendications 1 à 14, **caractérisée en ce que** la zone de déversement (128) est séparée de la partie de base (16).

17. Fermeture de récipient (10) selon la revendication 16,
**caractérisée en ce que** la partie de base (16) présente une pièce de base (12.1) et un anneau d'ancrage (210) qui s'enclenche dans une rainure annulaire (148) de la pièce de base (16), dans laquelle l'anneau d'ancrage (210) est réalisé d'un seul tenant avec la charnière (20) et la partie de capuchon (18).
